# EUROPÄISCHE PATENTSCHRIFT

(11) **EP 4 528 035 B1**
(45) Veröffentlichungstag und Bekanntmachung des Hinweises auf die Patenterteilung: **22.04.2026**
(21) Anmeldenummer: 24198379.0
(22) Anmeldetag: 04.09.2024
(51) Int. Cl.: E02D 7/18

(54) **VERFAHREN ZUR ÜBERWACHUNG EINER ARBEITSMASCHINE MIT MÄKLER SOWIE ARBEITSMASCHINE MIT MÄKLER**
METHOD FOR MONITORING A WORKING MACHINE USING A MALE ONLY, AND WORKING MACHINE USING A MALE ONLY
PROCÉDÉ DE SURVEILLANCE D'UNE MACHINE DE TRAVAIL DOTÉE D'UN VEAU ET MACHINE DE TRAVAIL DOTÉE D'UN VEAU

(30) Priorität: 19.09.2023 DE 102023125273
(43) Veröffentlichungstag der Anmeldung: 26.03.2025
(73) Patentinhaber: Liebherr-Werk Nenzing GmbH, 6710 Nenzing (AT)
(72) Erfinder: KOLLER, Alfred, 6844 Altach (AT); KURASCH, Raphael, 6780 Schruns (AT); SCHOLZ, Matthias, 6820 Frastanz (AT)
(74) Vertreter: Lorenz Seidler Gossel Part. mbB

(56) Entgegenhaltungen:
- EP-A1- 2 085 149
- DE-A1- 10 029 984
- DE-A1- 102015 008 015
- DE-A1- 102017 002 674
- DE-A1- 19 631 992

## Beschreibung

Die vorliegende Erfindung betrifft ein Verfahren nach dem Oberbegriff des Anspruchs 1 sowie eine Arbeitsmaschine mit einer Steuerung zur Durchführung des Verfahrens und ein entsprechendes Computerprogrammprodukt.

Derartige Arbeitsmaschinen umfassen typischerweise ein Trägergerät mit einem Fahrwerk, das einen gegebenenfalls drehbar gelagerten Oberwagen aufnimmt. Der Oberwagen sieht wiederum einen Mäkler zur Aufnahme des benötigten Werkzeugs, beispielsweise eines Rammwerkzeugs zum Einrammen oder Einvibrieren von Rammgut oder eines Bohrwerkzeugs zum Kellybohren vor. Über Stütz- bzw. Nackenzylinder lässt sich üblicherweise die Neigung des Mäklers variieren. Bei einer Drehbohranlage zum Kellybohren wird das Bohrwerkzeug über einen Seilzug und eine teleskopierbare Kellystange betätigt. Der Mäkler kann ein Vorschubsystem mit einem entlang des Mäklers verstellbaren Schlitten umfassen, wobei der Vorschub üblicherweise mittels eines hydraulischen Vorschubzylinders oder über ein Vorschubseil erzeugt wird.

Das Dokument DE 10 2017 002 674 A1 offenbart die Präambel zum Gegenstand von Anspruch 1.

Abhängig vom Arbeitsverfahren, von den Betriebsparametern und dem Zustand der Arbeitsmaschine kann es im Arbeitsbetrieb zu kritischen Zuständen kommen. So werden beispielsweise bei Bohrgeräten häufig Kellyverlängerungen verwendet, um bei kontinuierlichen Bohr- und Mischarbeiten die erreichbaren Bohr- bzw. Mischtiefen zu vergrößern. Bei bestimmten / kritischen Drehzahlen besteht dabei die Gefahr, dass sich das Werkzeug aufschaukelt bzw. aufschwingt und es dadurch zu Beschädigungen von Werkzeug und Maschine kommt. Das Aufschwingverhalten des Bohrwerkzeugs ist allerdings nur schwer vorhersehbar, da es von vielen Faktoren wie z.B. der freien Länge, der Steifigkeit, der Geradheit und der Unwucht des Werkzeugs, der Abstützung des Mäklers (Mäklerstützfuß) und der Bodeninteraktion abhängt. Auch ein Spiel in Verbindungselementen des Werkzeugs bzw. des Mäklers beeinflussen das Aufschwingverhalten.

Bisher wird beim Aufschaukeln typischerweise auf das subjektive Gefühl bzw. die Erfahrung des Bedieners der Arbeitsmaschine gesetzt. Darüber hinaus wird aus Sicherheitsgründen häufig der Betriebsbereich oder das Einsatzspektrum der Arbeitsmaschine begrenzt, beispielsweise durch Begrenzen einer maximalen Drehzahl des Bohrwerkzeugs und eine Notwendigkeit einer Betätigung eines Freigabeschalters zur Freigabe höherer Drehzahlen. Beim Bohren ist es beispielsweise üblich, den Einsatz einer Kellyverlängerung für bestimmte Einsatzgebiete mit hohen Drehzahlen nicht freizugeben, z.B. für das Bodenmischen.

Der vorliegenden Erfindung liegt die Aufgabe zugrunde, die Sicherheit derartiger Arbeitsmaschinen im Arbeitsbetrieb zu erhöhen und insbesondere deren sicheren Einsatzbereich zu vergrößern.

Erfindungsgemäß wird diese Aufgabe durch ein Verfahren mit den Merkmalen des Anspruchs 1, eine Arbeitsmaschine mit den Merkmalen des Anspruchs 14 sowie durch ein Computerprogrammprodukt mit den Merkmalen des Anspruchs 15 gelöst. Vorteilhafte Ausführungsformen der Erfindung ergeben sich aus den Unteransprüchen und der nachfolgenden Beschreibung.

Demnach wird ein Verfahren zur Überwachung des Arbeitsbetriebs einer Arbeitsmaschine vorgeschlagen. Die Arbeitsmaschine umfasst eine Steuerung, eine Erfassungseinrichtung, ein Trägergerät und einen am Trägergerät befestigten Mäkler, an welchem ein Werkzeug, insbesondere ein Ramm- oder Bohrwerkzeug, gelagert ist. In einem Arbeitsbetrieb der Arbeitsmaschine wird mittels der Erfassungseinrichtung mindestens eine auf eine Verbindungsstelle und/oder eine Kolben-Zylinder-Einheit der Arbeitsmaschine aktuell wirkende Kraft erfasst und an die Steuerung übermittelt.

Erfindungsgemäß wird durch die Steuerung eine Schwingungsamplitude der durch die Erfassungseinrichtung gemessenen Kraft ermittelt. Dies erfolgt insbesondere durch einen Amplitudenerkennungsalgorithmus, welcher an sich aus dem Stand der Technik bekannt sein kann. Die aus den Messdaten ermittelte Schwingungsamplitude und/oder ein davon abgeleiteter Wert wird anschließend durch die Steuerung gegen wenigstens einen Grenzwert abgeglichen. Bei Erreichen (bzw. Unter- oder Überschreiten) eines Grenzwerts führt die Steuerung automatisch eine Maßnahme durch.

Bei der ermittelten Schwingungsamplitude handelt es sich insbesondere nicht um einen absoluten Kraftwert, sondern um einen relativen Wert, der beispielsweise in einem bestimmten Intervall (z.B. einem Schwingungszyklus) die maximale Abweichung (bzw. den Betrag der Abweichung) der erfassten Kraft von einem mittleren Kraftwert oder die Differenz eines maximalen Kraftwerts von einem minimalen Kraftwert (sog. peak-to-peak-Amplitude) repräsentiert.

Bei dem wenigstens einen Grenzwert kann es sich prinzipiell um einen dynamisch während des Arbeitsbetriebs durch die Steuerung berechneten Grenzwert handeln. Im einfachsten Fall kann der mindestens eine Grenzwert aber beispielsweise in der Steuerung oder in einem mit der Steuerung verbundenen Datenspeicher hinterlegt sein.

Ein Kerngedanke der vorliegenden Erfindung ist es, betriebskritische Zustände frühzeitig und zuverlässig durch Analyse des Schwingungsverhaltens einer Kolben-Zylinder-Einheit und/oder einer Verbindungsstelle der Arbeitsmaschine zu erkennen und automatisch geeignete Gegenmaßnahmen zu ergreifen. Die Analyse basiert dabei auf einer Kraftmessung an einer Kolben-Zylinder-Einheit und/oder einer Verbindungsstelle der Arbeitsmaschine. Hierbei werden insbesondere keine absoluten Kraftwerte wie z.B. ein Durchschnitts- bzw. Mittelwert für die Analyse herangezogen, sondern zeitliche Änderungen der erfassten Kraft.

Der Begriff "Schwingungsamplitude" ist dabei nicht auf bestimmte Schwingungen wie z.B. eine reine Sinusschwingung begrenzt, sondern umfasst generell zeitlich variierende, schwankende bzw. schwingende Kraftverläufe. Die Schwingungen können periodisch oder nicht-periodisch sein oder eine Kombination aus periodisch schwingenden und nicht-periodisch schwindenden Abschnitten bzw. Anteilen darstellen. Derartige Kraftschwingungen können insbesondere bei sich drehenden Komponenten der Arbeitsmaschine wie beispielsweise einem Bohrwerkzeug bzw. Bohrgestänge auftreten und können eine Frequenz aufweisen, die von der Drehzahl der rotatorisch angetriebenen Komponente abhängt. Aber auch bei anderen Arbeitsvorgängen wie beispielsweise dem Einrütteln oder Einrammen von Rammgut können Schwingungen in der erfassten Kraft auftreten, die für die Überwachung herangezogen und analysiert werden können.

Durch die Analyse der zeitlichen Änderung der erfassten Kraft bzw. durch die Ermittlung der Schwingungsamplitude und die Überwachung gegen entsprechende Grenzwerte kann die Steuerung automatisch kritische Betriebszustände wie z.B. ein Aufschaukeln bzw. Aufschwingen eines Bohrwerkzeugs in bestimmten Drehzahlbereichen erkennen und selbstständig Gegenmaßnahmen ergreifen (z.B. den Bediener warnen und/oder in die Steuerung der Maschine eingreifen). Dadurch ist ein sicherer Betrieb nicht mehr davon abhängig, dass derartige kritischen Zustände durch den Maschinenbediener rechtzeitig erkannt werden. Gleichzeitig kann dadurch der Einsatzbereich der Arbeitsmaschine erweitert werden, da auch in bislang nicht oder erst nach entsprechender Freigabe zugänglichen Betriebsbereichen sicher gearbeitet werden kann. Solange die Schwingungsamplitude bzw. eine ggf. davon abgeleitete Größe innerhalb der jeweiligen Grenzen bleibt, kann ein Arbeitsbetrieb erfolgen.

Prinzipiell kann die Analyse des Schwingungsverhaltens der erfassten Kraft mit einer Erfassung und Analyse beliebiger anderer Größen und Betriebszustände kombiniert werden. Hier können auch andere Wirkprinzipien wie beispielsweise die Erfassung von Beschleunigungen (z.B. über einen oder mehrere Vibrationssensoren) herangezogen werden.

Der Begriff "Rammwerkzeug" soll vorliegend sowohl Vibrationswerkzeuge als auch klassische Rammvorrichtungen wie z.B. Hydraulikhammer umfassen. Das Trägergerät kann ein Fahrwerk, beispielsweise ein Radfahrwerk oder ein Raupenfahrwerk umfassen. Der Mäkler kann an einem um eine vertikale Drehachse drehbar auf dem Trägergerät (Unterwagen) gelagerten Oberwagen befestigt sein.

Der Mäkler ist bevorzugt um eine horizontale Schwenkachse schwenkbar an das Trägergerät und/oder einen den Mäkler mit dem Trägergerät verbindende Verstellmechanismus (auch als Mäklerkinematik bezeichnet) angelenkt. Bei der genannten Verbindungsstelle handelt es sich insbesondere um eine gelenkige Verbindung zwischen dem Mäkler und dem Trägergerät und/oder dem Verstellmechanismus. Prinzipiell kann es sich aber um eine beliebige Verbindungsstelle zweier Komponenten der Arbeitsmaschine handeln.

Der Verstellmechanismus kann einen oder mehrere Nackenzylinder zur Ausrichtung des Mäklers und/oder eine Parallelogrammkinematik zum Bewegen des Mäklers zwischen einer Transportposition und einer aufgerichteten Arbeitsposition und/oder eine Schwinge, an welcher der Mäkler angelenkt ist, umfassen. Die Parallelogrammkinematik kann einen oder mehrere Grundarmzylinder umfassen.

Der Mäkler kann eine Mäklerführung umfassen, an welcher ein entlang der Längsachse des Mäklers verstellbarer Schlitten gelagert ist, wobei der Schlitten eine Komponente wie z.B. einen Bohrantrieb, eine Erregerzelle zur Erzeugung von Vibrationen oder einen Hydraulikhammer tragen kann. Der Schlitten kann über ein Vorschubsystem mit Vorschubseil und/oder Vorschubzylinder aktiv verstellbar sein.

Die Steuerung kann eine zentrale Steuereinheit der Arbeitsmaschine, eine separate Steuereinheit oder mehrere solche Steuereinheiten darstellen oder umfassen.

Die Erfassungseinrichtung umfasst vorzugsweise einen oder mehrere Sensoren, die an einer oder mehreren Komponenten der Arbeitsmaschine angeordnet sind. Die Erfassung der analysierten Kraft kann indirekt erfolgen, z.B. durch eine Messung eines Drucks in einem Hydraulikzylinder.

In einer möglichen Ausführungsform ist vorgesehen, dass eine aktuell auf einen Nackenzylinder zur Ausrichtung bzw. Neigung des Mäklers gegenüber der Vertikalen und/oder auf einen Grundarmzylinder einer Parallelogrammkinematik zur Bewegung des Mäklers zwischen einer Transport- und einer aufgerichteten Arbeitsstellung wirkende Kraft erfasst und der Steuerung für die Überwachung des Arbeitsbetriebs bereitgestellt wird. Diese hydraulischen Zylinder sind zwischen dem Mäkler und dem Trägergerät angeordnet, sodass sich Schwingungen des Mäklers bzw. des Werkzeugs auf sie auswirken. Durch Erfassen der Kräfte (die insbesondere aus in den Zylindern herrschenden Drücken ableitbar sind) lässt sich daher das Schwingungsverhalten des Mäklers bzw. des daran befestigten Werkzeugs überwachen.

Alternativ oder zusätzlich kann eine aktuell auf einen Mäklerstützfuß oder eine beliebige andere, auf den Mäkler wirkende Kraft erfasst und der Steuerung für die Überwachung bereitgestellt werden.

In einer weiteren möglichen Ausführungsform ist vorgesehen, dass die Steuerung eine Änderung der Schwingungsamplitude und/oder einer davon abgeleiteten Größe über die Zeit ermittelt und gegen wenigstens einen Grenzwert abgleicht. So kann beispielsweise eine starke und/oder schnelle Änderung der Schwingungsamplitude auf einen Drehzahlbereich eines Werkzeugs bzw. Bohrantriebs hindeuten, welcher zu einem Aufschwingverhalten führt.

In einer weiteren möglichen Ausführungsform ist vorgesehen, dass die durch die Steuerung automatisch ergriffene Maßnahme eine Ausgabe eines optischen und/oder akustischen Signals, insbesondere Warnsignals, an einen Bediener umfasst. So kann eine Anzeige einer Warnung auf einer Anzeigeeinheit in einer Fahrerkabine der Arbeitsmaschine und/oder auf einem mobilen Endgerät erfolgen. Die Übermittlung des Signals kann kabelgebunden oder drahtlos erfolgen.

Alternativ oder zusätzlich kann die durch die Steuerung automatisch ergriffene Maßnahme eine Ausgabe eines Steuersignals bzw. einen automatischen Eingriff in einen aktuellen Arbeitsbetrieb der Arbeitsmaschine umfassen. Die Steuerung kann insbesondere eine die Schwingungsamplitude beeinflussende Maschinenbewegung, beispielsweise eine Drehzahl eines Bohrgestänges oder Bohrantriebs, verlangsamen (z.B. Drehzahlreduktion), stoppen oder umkehren. Die Steuerung ist hierzu insbesondere mit entsprechenden Aktuatoren der Arbeitsmaschine verbunden, die die Bewegung verschiedener Komponenten der Arbeitsmaschine wie z.B. Bohrantrieb, Mäklerkinematik, Oberwagen, Kellyseil und/oder Vorschubsystem steuern.

Die Steuerung kann somit ein entsprechendes Assistenzsystem für den Bediener darstellen oder umfassen, welches den Bediener automatisch vor kritischen Betriebszuständen warnt und/oder automatisch in die Maschinensteuerung eingreift.

In einer weiteren möglichen Ausführungsform ist vorgesehen, dass die Schwingungsamplitude eine peak-to-peak-Amplitude (auch Spitze-Tal-Wert genannt) der erfassten Kraft ist.

Bei der Schwingungsanalyse für die erfindungsgemäße Überwachung wird vorzugsweise kein gemittelter Wert (z.B. Durchschnitt, Median, Langzeitmaximum, Langzeitminimum etc.) der erfassten Kraft berücksichtigt. Alternativ oder zusätzlich wird vorzugsweise bei der Schwingungsanalyse für die erfindungsgemäße Überwachung keine Schwingungsfrequenz berücksichtigt. Im einfachsten Fall wird also lediglich die Schwingungsamplitude ermittelt und analysiert, was durch entsprechende Algorithmen schnell, einfach und zuverlässig möglich ist. Selbstverständlich kann die erfasste Kraft für zusätzliche Analysen / Überwachungen eingesetzt werden, wobei hierfür auch gemittelte Werte und/oder Schwingungsfrequenzen analysiert werden können.

In einer weiteren möglichen Ausführungsform ist vorgesehen, dass die Erfassungseinrichtung zusätzlich eine oder mehrere der nachfolgend aufgeführten Größen erfasst und der Steuerung zur Überwachung des Arbeitsbetriebs und zum Abgleich gegen wenigstens einen entsprechenden Grenzwert bereitstellt.

Die Steuerung kann durch die Erfassungseinrichtung eine aktuelle Position einer Kolben-Zylinder-Einheit, insbesondere eines Nackenzylinders und/oder eines Grundarmzylinders und/oder eines Vorschubzylinders und/oder eines Mäklerabstützzylinders bzw. Mäklerstützfußes, erhalten. Hierbei kann es sich um eine Ausschubposition einer Kolbenstange des Zylinders handeln.

Alternativ oder zusätzlich kann die Steuerung durch die Erfassungseinrichtung eine aktuelle Geschwindigkeit und/oder eine aktuelle Beschleunigung einer Komponente der Arbeitsmaschine erhalten, beispielsweise eine aktuelle Drehgeschwindigkeit eines Bohrantriebs und/oder eines Bohrgestänges bzw. Bohrwerkzeugs.

Alternativ oder zusätzlich kann die Steuerung durch die Erfassungseinrichtung einen aktuellen Zylinderdruck einer Kolben-Zylinder-Einheit der Arbeitsmaschine erhalten, insbesondere einen Hydraulikdruck in einem Nackenzylinder und/oder Grundarmzylinder und/oder Vorschubzylinder und/oder Mäklerabstützzylinder. Aus dem erfassten Druck lässt sich die entsprechende Kraft berechnen, wobei sich eine Änderung einer Druckschwingung in eine Änderung der entsprechenden Kraft übersetzt.

Alternativ oder zusätzlich kann die Steuerung durch die Erfassungseinrichtung eine aktuelle Position einer Komponente der Arbeitsmaschine erhalten, insbesondere eine aktuelle Position des Mäklers (z.B. Erfassung der Ausladung und/oder Neigung des Mäklers) und/oder eines am Mäkler gelagerten Schlittens und/oder eines Bohrwerkzeugs und/oder eines Oberwagens (z.B. Erfassung des Oberwagendrehwinkels) und/oder eines an der Mäklerspitze angeordneten Galgens und/oder einer Teilkomponente eines Parallelogrammkinematik wie z.B. eines Grundarms und/oder einer mit dem Mäkler verbundenen Schwinge.

Alternativ oder zusätzlich kann die Steuerung durch die Erfassungseinrichtung eine aktuelle Bohrtiefe erhalten.

In einer weiteren möglichen Ausführungsform ist vorgesehen, dass über die Erfassungseinheit eine aktuelle Bohrtiefe erfasst und in Relation zur ermittelten Schwingungsamplitude gesetzt wird, wobei die Steuerung aus der genannten Relation eine Bodenbeschaffenheit ermittelt und/oder ein Bodenmodell, insbesondere in Form eines Bodentiefenprofils, erstellt. Dadurch können die zur erfindungsgemäßen Überwachung herangezogenen Messwerte gleichzeitig zur Bewertung der Bodenverhältnisse bzw. zum Erstellen eines Bodentiefenprofils verwendet werden. Hierfür können zusätzliche Daten und/oder Messwerte herangezogen werden.

In einer weiteren möglichen Ausführungsform ist vorgesehen, dass aus der ermittelten Schwingungsamplitude auf einen aktuellen Zustand wenigstens einer Komponente der Arbeitsmaschine geschlossen wird. Dies schließt den Zustand von Verbindungen mit anderen Komponenten der Arbeitsmaschine ein. So hat es beispielsweise einen Einfluss auf die Schwingungsamplitude, wenn eine Verbindung zwischen einem am Mäkler gelagerten Schlitten und dem Mäkler oder zwischen dem Mäkler und dem Trägergerät oder einem Verstellmechanismus ein verschleißbedingtes Spiel aufweist. Die Analyse der Schwingungsamplitude der erfassten Kraft ermöglicht also Aussagen über den aktuellen Zustand der Arbeitsmaschine. Hierfür wird vorzugsweise die ermittelte Schwingungsamplitude oder ein zeitlicher Verlauf der Schwingungsamplitude mit einem früheren Messwert oder erfassten Verlauf verglichen, um insbesondere durch eine erkannte Abweichung auf einen aktuellen Zustand der Arbeitsmaschine zu schließen.

In einer weiteren möglichen Ausführungsform ist vorgesehen, dass der wenigstens eine Grenzwert für die Schwingungsamplitude und/oder für einen davon abgeleiteten Wert auf früheren Messdaten derselben Arbeitsmaschine basiert. Der wenigstens eine Grenzwert kann beispielsweise durch Messungen auf einem Prüfstand ermittelt werden. Ebenfalls ist denkbar, dass die Messdaten der erfassten Kraft in einem Datenspeicher archiviert werden und aus diesen Daten ein entsprechender Grenzwert für das verwendete Werkzeug und/oder den betrachteten Arbeitsmodus ermittelt wird, welcher für die Überwachung des weiteren Arbeitsbetriebs zugrunde gelegt wird. Alternativ oder zusätzlich können Messdaten mehrerer Arbeitsmaschinen einer Flotte ausgewertet werden. Diese speichern vorzugsweise ihre erfassten Messwerte auf entsprechenden Datenspeichern, sodass sie später ausgewertet werden können.

Alternativ ist aber selbstverständlich denkbar, dass der wenigstens eine Grenzwert nicht aus früheren Messdaten ermittelt, sondern anderweitig festgelegt wird, beispielsweise durch eine Simulation und/oder eine Berechnung.

In einer weiteren möglichen Ausführungsform ist vorgesehen, dass die Steuerung eine Differenz oder ein Verhältnis der erfassten Schwingungsamplitude zu einem festgelegten Referenzwert und/oder zu einem früheren Messwert der Schwingungsamplitude ermittelt, die Differenz oder das Verhältnis gegen wenigstens einen Grenzwert abgleicht und bei Erreichen eines Grenzwerts automatisch eine Maßnahme durchführt. Hierdurch kann die Steuerung auf eine schlagartige Veränderung der Schwingungsamplitude reagieren. Ist diese Änderung stärker als ein festgelegter Referenzwert und/oder zu einem bestimmten früheren Messwert (beispielsweise dem zuvor erfassten Wert), so wird automatisch eine Maßnahme ergriffen. Die Differenz bzw. das Verhältnis kann eine Veränderung zu größeren oder zu kleineren Schwingungsamplituden betreffen.

In einer weiteren möglichen Ausführungsform ist vorgesehen, dass die Steuerung aus der ermittelten Schwingungsamplitude und/oder einem davon abgeleiteten Wert sowie vorzugsweise aus früheren Messwerten der erfassten Kraft eine Prognose für einen zukünftigen Zustand wenigstens einer Komponente der Arbeitsmaschine berechnet. Der Prognose kann ein zeitlicher Verlauf der erfassten Schwingungsamplitude oder eines davon abgeleiteten Werts zugrunde liegen. Darüber hinaus kann ein Modell der Arbeitsmaschine und/oder eine aktuelle Maschinenkonfiguration und/oder mindestens ein weiterer Zustandswert berücksichtigt werden. Dadurch ist es beispielsweise möglich, das Erreichen einer definierten Verschleißgrenze einer oder mehrerer Komponenten der Arbeitsmaschine (z.B. eines Bohrwerkzeugs oder eines Bohrgestänges) oder eines Zeitpunkts zukünftiger Wartungsarbeiten ("predictive maintenance") vorherzusagen.

In einer weiteren möglichen Ausführungsform ist vorgesehen, dass die Steuerung für die Überwachung des Arbeitsbetriebs eine aktuelle Maschinenkonfiguration berücksichtigt. Diese kann in der Steuerung hinterlegt und/oder durch Sensoren der Erfassungseinrichtung automatisch erkennbar sein. Alternativ oder zusätzlich kann die Arbeitsmaschine eine Eingabeeinheit umfassen, über die ein Bediener eine aktuelle Maschinenkonfiguration (z.B. einen verwendeten Werkzeugtyp) sowie ggf. weitere Einstellungen bzw. Maschinenparameter eingeben kann.

Die Erfindung betrifft weiterhin eine Arbeitsmaschine mit einem Trägergerät, einem am Trägergerät befestigten Mäkler, einer Erfassungseinrichtung und einer Steuerung, wobei die Steuerung eingerichtet ist, das erfindungsgemäße Verfahren durchzuführen. Bei der Arbeitsmaschine handelt es sich vorzugsweise um ein Tiefbaugerät, insbesondere eine Drehbohranlage oder eine Vibrationsramme, wobei prinzipiell jede beliebige Arbeitsmaschine mit einem Mäkler in Frage kommt. Auch ist eine Arbeitsmaschine mit einem Mäkler denkbar, an welchem eine Schlitzwandfräse befestigt ist. Dabei ergeben sich offensichtlich dieselben Eigenschaften und Vorteile wie für das erfindungsgemäße Verfahren, weshalb auf eine wiederholende Beschreibung verzichtet wird.

Die Erfindung betrifft ferner ein Computerprogrammprodukt, welches Befehle umfasst, die bei einer Ausführung des Programms auf der Steuerung der erfindungsgemäßen Arbeitsmaschine bewirken, dass die Schritte des erfindungsgemäßen Verfahrens ausgeführt werden. Auch hierbei ergeben sich offensichtlich dieselben Eigenschaften und Vorteile wie für das erfindungsgemäße Verfahren, weshalb auf eine wiederholende Beschreibung verzichtet wird.

Weitere Merkmale, Einzelheiten und Vorteile der Erfindung ergeben sich aus den nachfolgend anhand der Figuren erläuterten Ausführungsbeispielen. Es zeigen:
- Figur 1:: eine Seitenansicht eines bevorzugten Ausführungsbeispiels der erfindungsgemäßen Arbeitsmaschine; und
- Figur 2:: ein Beispiel eines zeitlichen Verlaufs der erfassten Kraft während des Bohrbetriebs bei variierender Bohrantriebdrehzahl.

Die Figur 1 zeigt ein bevorzugtes Ausführungsbeispiel der erfindungsgemäßen Arbeitsmaschine 10 in einer seitlichen Ansicht, wobei es sich bei dem vorliegend diskutierten Ausführungsbeispiel um eine Drehbohranlage 10 zum Kellybohren mit Verrohrung handelt. Die vorliegende Erfindung ist jedoch nicht auf derartige Arbeitsmaschinen beschränkt. Beispielsweise könnte es sich auch um eine Vibrationsramme, ein Rammgerät mit Hydraulikhammer oder ein Trägergerät mit Schlitzwandfräse handeln. Ebenfalls kann eine Drehbohrmaschine unterschiedliche Bohrwerkzeuge aufweisen, beispielsweise zum Endlosschneckenbohren oder Doppelkopfbohren.

Die Arbeitsmaschine 10 dieses Ausführungsbeispiels umfasst ein Trägergerät 11, welches wiederum einen Unterwagen 12 mit Raupenfahrwerk und einen um eine vertikale Drehachse drehbar auf dem Unterwagen 12 gelagerten Oberwagen 13 umfasst. Am Oberwagen 13 ist ein Mäkler 14 montiert, welcher über einen Verstellmechanismus 20 relativ zum Oberwagen 13 verstellbar ist. Der Verstellmechanismus 20 kann, wie in der Figur 1 gezeigt, eine Parallelogrammkinematik mit mehreren parallelen Grundträgern bzw. Grundarmen umfassen, die mit einer Schwinge gelenkig verbunden und über einen oder mehrere hydraulische Grundarmzylinder um horizontale Schwenkachsen relativ zum Oberwagen 13 verschwenkbar sind. Dadurch lässt sich der Mäkler 14 von einer im Wesentlichen horizontalen Transportstellung in die dargestellte aufrechte Arbeitsposition bewegen.

Der Mäkler 14 kann relativ zur Vertikalen über einen oder mehrere hydraulische Nackenzylinder 22 (auch als Stützzylinder bezeichnet) verstellt werden. Im Folgenden wird von zwei Nackenzylindern 22 ausgegangen. Diese sind mit der Schwinge und mit dem Mäkler 14 verbunden und verschwenken den Mäkler 14 durch entsprechendes Ausfahren oder Einfahren der jeweiligen Kolbenstange. Allerdings sind auch alternative Verstellmechanismen mit Nackenzylinder(n) denkbar. So könnten beispielsweise ein oder mehrere Nackenzylinder den Mäkler 14 direkt mit dem Trägergerät 11 bzw. Oberwagen 13 oder mit einem im Boden verankerten Gestell verbinden. Bei all diesen Konfigurationen ist das erfindungsgemäße Verfahren durch eine Kraftmessung an dem mindestens einen Nackenzylinder durchführbar.

Bei dem in Fig. 1 gezeigten Ausführungsbeispiel trägt der Mäkler 14 ein insbesondere teleskopierbares Bohrgestänge 17 in Form einer Kellystange, an deren unterem Ende sich ein Bohrer 16 (= Werkzeug) befindet. Der Mäkler 14 kann eine Mäklerführung aufweisen, über welche ein Schlitten 18 entlang der Längsrichtung des Mäklers 14 verschiebbar am Mäkler 14 gelagert ist. Ein solcher Schlitten 18 muss bei der erfindungsgemäßen Arbeitsmaschine 10 nicht zwingend vorhanden sein. Der Schlitten 18 trägt in dem hier gezeigten Ausführungsbeispiel einen Bohrantrieb 19, der die Kellystange 17 rotatorisch antreibt, und kann mittels eines Vorschubsystems (nicht dargestellt), welches einen hydraulischen Vorschubzylinder oder ein über eine Vorschubwinde betätigbares Vorschubseil umfassen kann, entlang des Mäklers 14 aktiv verstellbar sein. Die Arbeitsmaschine 10 kann ferner ein rotatorisch über den Bohrantrieb 19 antreibbares Druckrohr aufweisen, um ein Stützrohr (nicht dargestellt) ins Erdreich einzutreiben.

Die Betätigung der Kellystange 17 erfolgt insbesondere durch ein Kellyseil (nur teilweise dargestellt), welches von der Kellystange 17 über einem am oberen Ende bzw. Kopf des Mäklers 14 sitzenden Galgen 15 bis zu einer Kellywinde geführt ist, die ebenfalls am Mäkler 14 angeordnet sein kann. Der Bohrer 16 kann dem Bohrfortschritt entsprechend über das Kellyseil und die Kellystange 17 ins Erdreich abgelassen werden.

Bei bestimmten / kritischen Drehzahlen des Bohrantriebs 19 bzw. der Kellystange 17 besteht die Gefahr, dass sich das Werkzeug 16 aufschwingen kann und es zu Beschädigungen von Werkzeug 16 und Arbeitsmaschine 10 kommt. Das Aufschwingverhalten des Werkzeugs 16 ist dabei nur schwer vorhersehbar, da es von vielen Faktoren abhängt, beispielsweise der freien Länge des Werkzeugs 16, der Steifigkeit des Werkzeugs 16, der Geradheit des Werkzeugs 16, einer möglichen Verschmutzung des Werkzeugs 16, einer möglichen Unwucht des Werkzeugs 16 um die Drehachse, der Bodeninteraktion, einem evtl. vorhandenen Spiel in Verbindungselementen zwischen Werkzeug 16, Bohrgestänge 17, Mäkler 14, Schlitten 18, Verstellmechanismus 20 und/oder Oberwagen 13 usw.

Die Arbeitsmaschine 10 umfasst eine Steuerung 30, welche in der Figur 1 schematisch über einen Kasten 30 angedeutet ist. Die Steuerung 30 kann an einer beliebigen Stelle an bzw. in der Arbeitsmaschine 10 angeordnet sein und kann der Maschinensteuerung entsprechen. Die Steuerung 30 kann eine einzige oder mehrere miteinander verbundene Steuereinheiten umfassen.

Die Arbeitsmaschine 10 umfasst des Weiteren eine Erfassungseinrichtung 32, welche mindestens einen Sensor, vorzugsweise eine Vielzahl von Sensoren umfasst, die mit der Steuerung 30 verbunden sind und dieser Messdaten bereitstellen. Einer der Sensoren der Erfassungseinrichtung 32 erfasst eine aktuelle Kraft, welche auf eine Kolben-Zylinder-Einheit und/oder mindestens eine Verbindungsstelle der Arbeitsmaschine 10 wirkt und stellt sie der Steuerung 30 zur Auswertung bereit. Anhand der erfassten Kraft werden kritische Betriebszustände der Arbeitsmaschine 10 überwacht, wie nachfolgend anhand eines Ausführungsbeispiels erläutert wird, bei dem die Erfassungseinrichtung 32 die auf einen oder beide Nackenzylinder 22 wirkende Kraft erfasst und der Steuerung 30 übermittelt.

Ein Beispiel für das beschriebene Aufschwingverhalten des Werkzeugs 16 ist in der Figur 2 gezeigt. Hierbei repräsentiert die Kurve 40 die im Nackenzylinder 22 erfasste Kraft während des Betriebs. Die Kraft kann beispielsweise über einen Drucksensor ermittelt werden, welcher einen im Nackenzylinder 22 herrschenden Druck erfasst, oder direkt über einen Kraftsensor. Hierbei kann es sich um die auf einen einzigen Nackenzylinder 22 erfasste Kraft oder beispielsweise um eine über beide Nackenzylinder 22 gemittelte / addierte etc. Kraft handeln. In der Figur 1 ist die im Nackenzylinder 22 wirkende Kraft sowie die entsprechende Gegenkraft jeweils durch einen Pfeil angedeutet.

Bei dem Diagramm der Figur 2 repräsentiert die x-Achse die Zeit und die linke y-Achse die erfasste Kraft im Nackenzylinder 22. Die rechte y-Achse repräsentiert die Drehzahl des Bohrantriebs 19 und somit die Drehzahl des Bohrwerkzeugs 16. Die entsprechende Drehzahlkurve ist mit dem Bezugszeichen 42 bezeichnet. Es ist zu erkennen, dass bei dem zugrundeliegenden Versuch die Drehzahl stufenweise erhöht wurde und dass sich in gewissen Drehzahlbereichen die Schwingungsamplitude der erfassten Kraft, d.h. die peak-to-peak-Amplitude der Kraftkurve 40 deutlich erhöht. Ein erstes Aufschwingen ist in dem hier gezeigten Beispiel bei ca. 42 Umdrehungen / Minute zu beobachten (siehe vertikale Linie 44), ein zweites Aufschwingen bei ca. 62 Umdrehungen / Minute (siehe vertikale Linie 46) (diese Werte sind selbstverständlich nur beispielhaft und hängen vom genauen Aufbau der Arbeitsmaschine 10 und von der Ausgestaltung des Versuchsaufbaus ab - sie demonstrieren aber das zugrunde liegende Prinzip des Aufschwingens bei höheren Drehzahlen).

Die Absolutwerte der erfassten Kraft sind an sich insbesondere unkritisch. Das Aufschaukeln der Schwingungen stellt den kritischen Betriebszustand dar. Ebenfalls wird deutlich, dass sich dieser kritische Zustand nicht in einem gemittelten Kraftwert, einem Maximalwert der erfassten Kraft oder in einer Schwingungsfrequenz bzw. Erregerfrequenz niederschlägt, sondern in einer Änderung der Schwingungsamplitude.

Die Steuerung 30 der erfindungsgemäßen Arbeitsmaschine 10 ermittelt aus der erfassten Kraft die Schwingungsamplitude (insbesondere peak to peak) und gleicht diese mit wenigstes einem Grenzwert ab, um kritische Betriebszustände frühzeitig zu erkennen und darauf zu reagieren.

So kann beispielsweise der Bediener der Arbeitsmaschine 10 gewarnt werden, wenn ein Amplitudengrenzwert überschritten wird. Die Ermittlung der Amplitudengrenzwerte kann über Messdaten der Arbeitsmaschine oder über Messwerte einer kompletten Flotte von solchen Arbeitsmaschinen sowie eine Auswertung dieser Messdaten vorgenommen werden. Neben der Warnung an den Bediener bzw. Fahrer ist auch die Implementierung eines Assistenzsystems denkbar, welches automatisch auf die gemessenen Schwingungsamplituden reagiert und Gegenmaßnahmen einleitet. Im beschriebenen Fall könnte das zum Beispiel eine Reduktion der Bohrantriebdrehzahl sein, um wieder in einen unkritischen Bereich zu gelangen.

Neben der Kraftmessung an dem mindestens einen Nackenzylinder 22 können weitere Messsensoren an der Arbeitsmaschine 10 verbaut sein, beispielsweise mindestens ein Beschleunigungssensor am Bohrantrieb 19, mindestens ein optischer Wegsensor am Nackenzylinder 22, wenigstens ein Drucksensor in einem Grundarmzylinder, wenigstens ein Neigungsgeber an einem Grundarm, wenigstens ein Neigungsgeber an einer Schwinge und/oder wenigstens ein Neigungsgeber am Galgen 15.

Neben der beschriebenen Anwendung sind auch weitere Analyse- und Überwachungsmöglichkeiten der erfassten Kraft denkbar:
So könnte über das Aufzeichnen der Schwingungsamplitude als Funktion einer erfassten momentanen Bohrtiefe eine Bewertung der Bodenverhältnisse über die Bohrtiefe vorgenommen, also ein Bodenprofil ermittelt werden.

Über das Schwingverhalten der Kraft am bzw. im Nackenzylinder 22 können alternativ oder zusätzlich Rückschlusse über einen aktuellen Zustand der Arbeitsmaschine 10 oder zumindest einer Komponente der Arbeitsmaschine 10 detektiert werden. Hier wäre es vorstellbar, dass alle mechanischen Verbindungen mit Spiel bewertet werden können. Sind beispielsweise Führungselemente eines Schlittens 18 zur Führung und Lagerung des Schlittens 18 am Mäkler 14 verschlissen oder ist eine Bolzenpassung am Verstellmechanismus ausgeschlagen, kann dies an den Schwingungsamplituden des bzw. der Nackenzylinder 22 gemessen werden. Ausgehend vom dadurch detektierten aktuellen Zustand der Arbeitsmaschine 10 ist auch eine Aussage für zukünftige Wartungsarbeiten möglich (predictive maintenance). Hierzu könnten die erfassten Schwingungsamplituden oder ein Verlauf der Schwingungsamplituden über eine bestimmte Zeit mit früheren Daten anderer Arbeitsmaschinen (oder derselben Arbeitsmaschine 10 vor früheren Wartungsarbeiten) verglichen werden. Aus den früheren Daten ließe sich beispielsweise ableiten, dass bei Erreichen einer bestimmten Schwingungsamplitude bei einer bestimmten Drehzahl ein Austausch oder eine Wartung in einer vorgegebenen Zeit durchzuführen ist.

Beim Bohren kommt es immer wieder vor, dass sich das Bohrwerkzeug 16 im Boden schlagartig einhängt, z.B. wenn das Bohrwerkzeug 16 auf einen Findling trifft. Diese schlagartigen Belastungen stellen große Herausforderungen für die mechanische Konstruktion und beispielsweise für eine hydraulische Antriebseinheit am Bohrantrieb 19, dar. Treten solche Events nur vereinzelt auf, ist die Arbeitsmaschine 10 in der Regel dafür ausgelegt. Dabei werden die statischen Belastungen der Auslegung nicht überschritten. Bei häufiger Wiederholung kann es aber zu Beschädigungen an der Arbeitsmaschine 10 kommen. Durch das Messen und Analysieren der Zylinderkraft im Nackenzylinder 22, im Grundarmzylinder und/oder in einer Mäklerabstützung können die Anzahl, das Ausmaß und die Häufigkeit dieser Events erfasst werden. Hier kann wiederum der Bediener der Arbeitsmaschine 10 und/oder ein Betreiber gewarnt werden. Außerdem können diese Daten für eine zukünftige Auslegung der Trägergeräte herangezogen werden.

Auch in anderen Anwendungen im Spezialtiefbau könnten über die Erfassung der Belastung im Nackenzylinder 22 Fehlbedienungen detektiert werden. Dies soll anhand eines Beispiels im Falle einer Vibrationsramme näher erläutert werden: Es werden zwei Bohlen über das Schloss mit einer Einfachklemmzange eingetrieben. Beim Ansetzen einer Doppelbohle rutscht eine der beiden Bohlen um einige cm ab. Der Fahrer kann dies nicht sehen, da sich die Bohle nicht in seinem Blickfeld befindet. Die abgerutschte Bohle kann dadurch nur noch minimal mit der Spitze der Klemmzange geklemmt werden. Trotz der schlechten Klemmung versucht der Fahrer, die Bohlen einzurütteln. Durch diese unsymmetrische Belastung der Klemmzange kann es zu Beschädigungen der Klemmzange und der Bohle kommen. Außerdem kann der Fahrer die Bohle ggf. nicht vollständig einbringen und muss diese zeitintensiv neu einrichten. Dieses Problem einer nicht optimalen Klemmung kann durch eine Analyse der erfassten Kraft, insbesondere der Schwingungsamplitude, erkannt werden, da sich das Kraftsignal im Vergleich zu vorherigen, korrekt geklemmten Bohlen unterscheidet. Dadurch kann der Fahrer automatisch gewarnt und/oder der Rüttelvorgang abgebrochen werden, damit die abgerutschte Bohle korrekt gegriffen werden kann. Dies vermeidet Schäden und spart Zeit zum Benachrichtigen des Fahrers.

Eine weitere mögliche Anwendung ist ein Vergleich der im Nackenzylinder 22 und/oder einer beliebigen Verbindungsstelle wirkenden Kraft mit einem dynamisch berechneten Grenzwert für die Kraft. Der Kraftgrenzwert kann beispielsweise auf Grundlage eines aktuell zulässigen Grenzwerts für eine maximale Strukturbelastung einer Komponente der Arbeitsmaschine (z.B. Bohrantrieb 19 und/oder Bohrwerkzeug 16 und/oder Bohrgestänge 17) bestimmt werden. Dieser aktuell zulässige Strukturbelastungsgrenzwert kann wiederum aus der aktuellen Gerätekonfiguration und mindestens einem Zustandswert (z.B. einer erfassten Seilzugkraft und/oder einer erfassten Mäklerstellung) berechnet werden. Dadurch ergäbe sich eine effektive und laufende Überwachung der Strukturbelastung einzelner Strukturelemente der Arbeitsmaschine, indem nicht jede belastete Komponente einzeln auf eine strukturelle Überbelastung überwacht wird, sondern stellvertretend hierfür aufgrund physikalischer Zusammenhänge eine passende Messgröße (nämlich eine wirkende Kraft, z.B. im Nackenzylinder 22) für die Überwachung der strukturellen Belastung einer oder mehrerer spezifischer Maschinenkomponenten herangezogen wird.

Das erfindungsgemäße Verfahren kann alternativ oder zusätzlich auf einer erfassten Kraft basieren, die auf eine beliebige Verbindungsstelle der Arbeitsmaschine wirkt.

Das erfindungsgemäße Verfahren lässt sich auf beliebige Arbeitsmaschinen mit Mäkler anwenden und besitzt daher ein breites Anwendungsfeld.

### Bezugszeichenliste:

- 10: Arbeitsmaschine
- 11: Trägergerät
- 12: Unterwagen
- 13: Oberwagen
- 14: Mäkler
- 15: Galgen
- 16: Werkzeug
- 17: Bohrgestänge
- 18: Schlitten
- 19: Bohrantrieb
- 20: Verstellmechanismus
- 22: Nackenzylinder
- 30: Steuerung
- 32: Erfassungseinrichtung
- 40: Erfasste Kraft
- 42: Drehzahl
- 44: Aufschaukeln
- 46: Aufschaukeln

## Patentansprüche

1. Verfahren zur Überwachung des Arbeitsbetriebs einer Arbeitsmaschine (10), welche eine Steuerung (30), eine Erfassungseinrichtung (32), ein Trägergerät (11) und einen daran befestigten Mäkler (14), an welchem ein Werkzeug (16), insbesondere ein Ramm- oder Bohrwerkzeug, gelagert ist, umfasst, wobei in einem Arbeitsbetrieb der Arbeitsmaschine (10) mittels der Erfassungseinrichtung mindestens eine auf eine Verbindungsstelle und/oder eine Kolben-Zylinder-Einheit aktuell wirkende Kraft erfasst und der Steuerung bereitgestellt wird, **dadurch gekennzeichnet,**
**dass** die Steuerung (30) eine Schwingungsamplitude der gemessenen Kraft als Peak-to-Peak-Amplitude ermittelt, wobei die Peak-to-Peak-Amplitude als maximale Abweichung der Kraft innerhalb eines Schwigungszyklus von einem mittleren Kraftwert definiert ist, die Steuerung (30) die Schwingungsamplitude und/oder einen davon abgeleiteten Wert gegen wenigstens einen Grenzwert abgleicht und bei Erreichen eines Grenzwerts automatisch eine Maßnahme durchführt, wobei der wenigstens eine Grenzwert dynamisch während des Arbeitsbetriebs durch die Steuerung (30) berechnet wird.

2. Verfahren nach Anspruch 1, wobei eine aktuell auf einen Nackenzylinder (22) zur Ausrichtung des Mäklers (14) und/oder auf einen Grundarmzylinder (24) einer Parallelkinematik wirkende Kraft erfasst und der Steuerung (30) für die Überwachung des Arbeitsbetriebs bereitgestellt wird.

3. Verfahren nach Anspruch 1 oder 2, wobei eine aktuell auf eine Lagerstelle des Mäklers (14) am Trägergerät (11) und/oder an einem Verstellmechanismus (20) wirkende Kraft erfasst und der Steuerung (30) für die Überwachung des Arbeitsbetriebs bereitgestellt wird.

4. Verfahren nach einem der vorhergehenden Ansprüche, wobei die Steuerung (30) eine Änderung der Schwingungsamplitude und/oder einer davon abgeleiteten Größe über die Zeit ermittelt und gegen wenigstens einen Grenzwert abgleicht.

5. Verfahren nach einem der vorhergehenden Ansprüche, wobei die Maßnahme eine Ausgabe eines optischen und/oder akustischen Signals an einen Bediener und/oder einen automatischen Eingriff in einen aktuellen Arbeitsbetrieb der Arbeitsmaschine (10), insbesondere eine Verlangsamung, einen Stopp oder eine Umkehrung einer die Schwingungsamplitude beeinflussenden Maschinenbewegung, umfasst.

6. Verfahren nach einem der vorhergehenden Ansprüche, wobei die Schwingungsamplitude eine peak-to-peak-Amplitude der erfassten Kraft ist, wobei vorzugsweise kein gemittelter Wert der erfassten Kraft berücksichtigt wird.

7. Verfahren nach einem der vorhergehenden Ansprüche, wobei die Erfassungseinrichtung (32) zusätzlich eine oder mehrere der folgenden Größen erfasst und der Steuerung (30) zur Überwachung des Arbeitsbetriebs und Abgleich gegen wenigstens einen entsprechenden Grenzwert bereitstellt:
- eine aktuelle Position einer Kolben-Zylinder-Einheit der Arbeitsmaschine (10),
- eine aktuelle Geschwindigkeit einer Komponente der Arbeitsmaschine (10),
- eine aktuelle Beschleunigung einer Komponente der Arbeitsmaschine (10),
- einen aktuellen Zylinderdruck einer Kolben-Zylinder-Einheit der Arbeitsmaschine (10),
- eine aktuelle Position einer Komponente der Arbeitsmaschine (10), insbesondere eines Grundarms, des Mäklers (14) oder eines Galgens (15),
- eine aktuelle Bohrtiefe.

8. Verfahren nach einem der vorhergehenden Ansprüche, wobei eine aktuelle Bohrtiefe erfasst und in Relation zur ermittelten Schwingungsamplitude gesetzt wird, wobei die Steuerung (30) daraus eine Bodenbeschaffenheit ermittelt und/oder ein Bodenmodell, insbesondere in Form eines Bodentiefenprofils, erstellt.

9. Verfahren nach einem der vorhergehenden Ansprüche, wobei aus der ermittelten Schwingungsamplitude auf einen aktuellen Zustand wenigstens einer Komponente der Arbeitsmaschine (10) geschlossen wird, wobei hierfür vorzugsweise die ermittelte Schwingungsamplitude oder ein zeitlicher Verlauf der Schwingungsamplitude mit einem früheren Messwert oder erfassten Verlauf verglichen wird.

10. Verfahren nach einem der vorhergehenden Ansprüche, wobei der wenigstens eine Grenzwert für die Schwingungsamplitude und/oder für einen davon abgeleiteten Wert auf früheren Messdaten derselben Arbeitsmaschine (10) und/oder aus früheren Messdaten einer oder mehrerer weiterer Arbeitsmaschinen basiert.

11. Verfahren nach einem der vorhergehenden Ansprüche, wobei die Steuerung (30) eine Differenz oder ein Verhältnis der erfassten Schwingungsamplitude zu einem festgelegten Referenzwert und/oder zu einem früheren Messwert der Schwingungsamplitude ermittelt, die Differenz oder das Verhältnis gegen wenigstens einen Grenzwert abgleicht und bei Erreichen eines Grenzwerts automatisch eine Maßnahme durchführt.

12. Verfahren nach einem der vorhergehenden Ansprüche, wobei die Steuerung (30) aus der ermittelten Schwingungsamplitude und/oder einem davon abgeleiteten Wert sowie vorzugsweise aus früheren Messwerten eine Prognose für einen zukünftigen Zustand wenigstens einer Komponente der Arbeitsmaschine (10) berechnet.

13. Verfahren nach einem der vorhergehenden Ansprüche, wobei die Steuerung (30) für die Überwachung des Arbeitsbetriebs eine aktuelle Maschinenkonfiguration berücksichtigt.

14. Arbeitsmaschine (10), insbesondere Tiefbaugerät, mit einem Trägergerät (11), einem daran befestigten Mäkler (14), einer Erfassungseinrichtung und einer Steuerung (30), wobei die Steuerung (30) eingerichtet ist, das Verfahren nach einem der vorhergehenden Ansprüche durchzuführen.

15. Computerprogrammprodukt umfassend Befehle, die bei einer Ausführung des Programms auf der Steuerung (30) der Arbeitsmaschine (10) nach dem vorhergehenden Anspruch bewirken, dass die Schritte des Verfahrens nach einem der Ansprüche 1-13 ausgeführt werden.

## Claims

1. Method for monitoring the working operation of a work machine (10), which comprises a controller (30), a sensing device (32), a carrier device (11), and a leader (14) fastened thereto, on which leader a tool (16), in particular a pile-driving or drilling tool, is mounted, wherein, in a working operation of the work machine (10), by means of the sensing device at least one force currently acting on a connection point and/or on a piston-cylinder unit is sensed and provided to the controller,
**characterized in that**
the controller (30) determines a vibration amplitude of the measured force as a peak-to-peak amplitude, wherein the peak-to-peak amplitude is defined as the maximum deviation of the force within a vibration cycle from an average force value, the controller (30) compares the vibration amplitude and/or a value derived therefrom with at least one limit value and automatically carries out a measure upon reaching a limit value, wherein the at least one limit value is calculated dynamically by the controller (30) during the working operation.

2. Method according to claim 1, wherein a force currently acting on a backstay cylinder (22) for aligning the leader (14) and/or on a base-arm cylinder (24) of a parallelogram linkage is sensed and provided to the controller (30) for monitoring the working operation.

3. Method according to claim 1 or 2, wherein a force currently acting on a bearing point of the leader (14) on the carrier device (11) and/or on an adjustment mechanism (20) is sensed and provided to the controller (30) for monitoring.

4. Method according to one of the preceding claims, wherein the controller (30) determines a change of the vibration amplitude and/or of a variable derived therefrom over time and compares it with at least one limit value.

5. Method according to one of the preceding claims, wherein the measure comprises outputting an optical and/or acoustic signal to an operator and/or an automatic intervention in a current working operation of the work machine (10), in particular a slowing down, a stop, or a reversal of a machine movement influencing the vibration amplitude.

6. Method according to one of the preceding claims, wherein the vibration amplitude is a peak-to-peak amplitude of the sensed force, wherein preferably no averaged value of the sensed force is taken into account.

7. Method according to one of the preceding claims, wherein the sensing device (32) additionally senses one or more of the following variables and provides them to the controller (30) for monitoring the working operation and comparison with at least one corresponding limit value:
- a current position of a piston-cylinder unit of the work machine (10),
- a current speed of a component of the work machine (10),
- a current acceleration of a component of the work machine (10),
- a current cylinder pressure of a piston-cylinder unit of the work machine (10),
- a current position of a component of the work machine (10), in particular of a base arm, of the leader (14), or of a gantry (15), a current drilling depth.

8. Method according to one of the preceding claims, wherein a current drilling depth is sensed and is set in relation to the determined vibration amplitude, wherein the controller (30) determines a soil condition therefrom and/or creates a soil model, in particular in the form of a soil depth profile.

9. Method according to one of the preceding claims, wherein, from the determined vibration amplitude, a conclusion is drawn regarding a current state of at least one component of the work machine (10), wherein, for this purpose, preferably the determined vibration amplitude or a temporal profile of the vibration amplitude is compared with an earlier measurement value or a sensed profile.

10. Method according to one of the preceding claims, wherein the at least one limit value for the vibration amplitude and/or for a value derived therefrom is based on earlier measurement data of the same work machine (10) and/or on earlier measurement data of one or more further work machines.

11. Method according to one of the preceding claims, wherein the controller (30) determines a difference or a ratio of the sensed vibration amplitude to a specified reference value and/or to an earlier measurement value of the vibration amplitude, compares the difference or the ratio with at least one limit value, and automatically carries out a measure upon reaching a limit value.

12. Method according to one of the preceding claims, wherein the controller (30) calculates, from the determined vibration amplitude and/or a value derived therefrom and preferably from earlier measurement values, a prognosis for a future state of at least one component of the work machine (10).

13. Method according to one of the preceding claims, wherein the controller (30) takes into account a current machine configuration for monitoring the working operation.

14. Work machine (10), in particular a deep foundation machine, with a carrier device (11), a leader (14) fastened thereto, a sensing device, and a controller (30), wherein the controller (30) is designed to carry out the method according to one of the preceding claims.

15. Computer program product comprising instructions which, when the program is executed on the controller (30) of the work machine (10) according to the preceding claim, cause the steps of the method according to claims 1-13 to be carried out.

## Revendications

1. Procédé de surveillance du fonctionnement d'une machine de travail (10), qui comprend une commande (30), un dispositif de détection (32), un appareil porteur (11) et un mât de guidage (14) fixé à celui-ci, sur lequel est monté un outil (16), notamment un outil de battage ou de forage, dans lequel, pendant un fonctionnement de la machine de travail (10), au moyen du dispositif de détection, au moins une force agissant actuellement sur un point de liaison et/ou une unité vérin-piston est détectée et mise à disposition de la commande,
**caractérisé en ce que**
la commande (30) détermine une amplitude vibratoire de la force mesurée en tant qu'amplitude crête à crête, l'amplitude crête à crête étant définie comme l'écart maximal de la force au cours d'un cycle vibratoire par rapport à une valeur moyenne de force, la commande (30) compare l'amplitude vibratoire et/ou une valeur qui en est dérivée à au moins une valeur limite et, lorsqu'une valeur limite est atteinte, exécute automatiquement une mesure, ladite au moins une valeur limite étant calculée dynamiquement pendant le fonctionnement par la commande (30).

2. Procédé selon la revendication 1, dans lequel une force agissant actuellement sur un vérin de nuque (22) destiné à l'orientation du mât de guidage (14) et/ou sur un vérin de bras de base (24) d'une cinématique parallèle est détectée et mise à disposition de la commande (30) pour la surveillance du fonctionnement.

3. Procédé selon la revendication 1 ou 2, dans lequel une force agissant actuellement sur un palier du mât de guidage (14) sur l'appareil porteur (11) et/ou sur un mécanisme de réglage (20) est détectée et mise à disposition de la commande (30) pour la surveillance du fonctionnement.

4. Procédé selon l'une quelconque des revendications précédentes, dans lequel la commande (30) détermine une variation de l'amplitude vibratoire et/ou d'une grandeur qui en est dérivée au cours du temps et la compare à au moins une valeur limite.

5. Procédé selon l'une quelconque des revendications précédentes, dans lequel la mesure comprend l'émission d'un signal optique et/ou acoustique à destination d'un opérateur et/ou une intervention automatique dans un fonctionnement actuel de la machine de travail (10), notamment un ralentissement, un arrêt ou une inversion d'un mouvement de machine influençant l'amplitude vibratoire.

6. Procédé selon l'une quelconque des revendications précédentes, dans lequel l'amplitude vibratoire est une amplitude crête à crête de la force détectée, de préférence sans qu'aucune valeur moyennée de la force détectée ne soit prise en considération.

7. Procédé selon l'une quelconque des revendications précédentes, dans lequel le dispositif de détection (32) détecte en outre une ou plusieurs des grandeurs suivantes et les met à disposition de la commande (30) pour la surveillance du fonctionnement et la comparaison avec au moins une valeur limite correspondante :
- une position actuelle d'une unité vérin-piston de la machine de travail (10),
- une vitesse actuelle d'un composant de la machine de travail (10),
- une accélération actuelle d'un composant de la machine de travail (10),
- une pression actuelle dans le vérin d'une unité vérin-piston de la machine de travail (10),
- une position actuelle d'un composant de la machine de travail (10), notamment d'un bras de base, du mât de guidage (14) ou d'une potence (15), une profondeur de forage actuelle.

8. Procédé selon l'une quelconque des revendications précédentes, dans lequel une profondeur de forage actuelle est détectée et mise en relation avec l'amplitude vibratoire déterminée, la commande (30) déterminant à partir de celle-ci une nature du sol et/ou établissant un modèle de sol, notamment sous la forme d'un profil de profondeur du sol.

9. Procédé selon l'une quelconque des revendications précédentes, dans lequel **il** est déduit, à partir de l'amplitude vibratoire déterminée, un état actuel d'au moins un composant de la machine de travail (10), l'amplitude vibratoire déterminée ou une évolution temporelle de l'amplitude vibratoire étant de préférence comparée, à cette fin, à une valeur de mesure antérieure ou à une évolution antérieure relevée.

10. Procédé selon l'une quelconque des revendications précédentes, dans lequel ladite au moins une valeur limite pour l'amplitude vibratoire et/ou pour une valeur qui en est dérivée repose sur des données de mesure antérieures de la même machine de travail (10) et/ou sur des données de mesure antérieures d'une ou de plusieurs autres machines de travail.

11. Procédé selon l'une quelconque des revendications précédentes, dans lequel la commande (30) détermine une différence ou un rapport entre l'amplitude vibratoire détectée et une valeur de référence définie et/ou une valeur de mesure antérieure de l'amplitude vibratoire, compare la différence ou le rapport à au moins une valeur limite et, lorsqu'une valeur limite est atteinte, exécute automatiquement une mesure.

12. Procédé selon l'une quelconque des revendications précédentes, dans lequel la commande (30) calcule, à partir de l'amplitude vibratoire déterminée et/ou d'une valeur qui en est dérivée ainsi que, de préférence, de valeurs de mesure antérieures, un pronostic pour un état futur d'au moins un composant de la machine de travail (10).

13. Procédé selon l'une quelconque des revendications précédentes, dans lequel la commande (30) prend en considération une configuration actuelle de la machine pour la surveillance du fonctionnement.

14. Machine de travail (10), notamment engin de génie civil, comprenant un appareil porteur (11), un mât de guidage (14) fixé à celui-ci, un dispositif de détection et une commande (30), la commande (30) étant configurée pour exécuter le procédé selon l'une quelconque des revendications précédentes.

15. Produit programme informatique comprenant des instructions qui, lors de l'exécution du programme sur la commande (30) de la machine de travail (10) selon la revendication précédente, provoquent l'exécution des étapes du procédé selon l'une quelconque des revendications 1 à 13.
